# EUROPÄISCHE PATENTSCHRIFT

(11) **EP 3 076 108 B1**
(45) Veröffentlichungstag und Bekanntmachung des Hinweises auf die Patenterteilung: **11.11.2020**
(21) Anmeldenummer: 16155221.1
(22) Anmeldetag: 11.02.2016
(51) Int. Cl.: A47F 3/04, F25D 17/02, F25B 25/00

(54) **KÜHLEINRICHTUNG UND VERFAHREN ZUM BETREIBEN EINER KÜHLEINRICHTUNG**
COOLING DEVICE AND METHOD FOR OPERATING A COOLING DEVICE
DISPOSITIF FRIGORIFIQUE ET PROCEDE DE FONCTIONNEMENT D'UN DISPOSITIF FRIGORIFIQUE

(30) Priorität: 30.03.2015 DE 102015104901; 20.10.2015 DE 102015117850
(43) Veröffentlichungstag der Anmeldung: 05.10.2016
(73) Patentinhaber: Viessmann Refrigeration Solutions GmbH, 35108 Allendorf (DE)
(72) Erfinder: Geitz, Benedikt, 35088 Battenberg (DE); Brockmann, Robert, 60316 Frankfurt (DE); Odendahl, Gerd, 45884 Gelsenkirchen (DE)
(74) Vertreter: Sperschneider, Alexandra

(56) Entgegenhaltungen:
- DE-A1- 10 235 783
- DE-A1- 19 904 667
- DE-U1-202008 000 757
- JP-A- H11 183 012
- US-A- 4 800 729
- US-A- 5 921 104
- US-A1- 2005 126 196

## Beschreibung

Es werden eine Kühleinrichtung sowie ein Verfahren zum Betreiben einer Kühleinrichtung beschrieben, wobei die Kühleinrichtung einen Warenraum aufweist, der von Seitenwänden, einer Rückwand sowie einem Deckenelement und einem Bodenelement begrenzt ist. Über die der Rückwand gegenüberliegende Seite ist der Warenraum der Kühleinrichtung zugänglich. Solche Kühleinrichtungen werden beispielsweise als Kühlregale in Supermärkten verwendet. In dem Warenraum werden Lebensmittel gelagert, die gekühlt werden müssen. In der Regel werden in solchen Kühlregalen Lebensmittel gelagert, welche nicht tiefgefroren werden müssen. Es erfolgt hierzu eine Kühlung im Plusgradbereich. Zur Kühlung wird der Kühleinrichtung über eine Kühlmittelzuführleitung ein Kühlmittel zugeführt, über welches Wärme aus dem Warenraum entzogen und damit der Warenraum gekühlt wird.

Aus dem Stand der Technik sind Kühlreinrichtungen bekannt, die neben einer Kühleinheit und einem Wärmetauscher einen Ventilator aufweisen. Über den Ventilator wird die gekühlte Luft innerhalb der Kühleinrichtung umgewälzt. Die Ventilatoren werden so betrieben, dass sich ein kontinuierlicher Luftstrom einstellt. Liegt ein höherer Kühlbedarf vor, weil beispielsweise neue Ware in eine als Kühlregal ausgebildete Kühleinrichtung eingebracht wird, muss die Kühlleistung erhöht werden. Ferner weisen Kühleinrichtungen aus dem Stand der Technik Schließeinrichtungen mit Rollos auf, sodass die Kühleinrichtungen nachts, außerhalb des Geschäftsbetriebes, geschlossen werden können. Bei einer geschlossenen Kühleinrichtung liegt ein geringerer Kühlbedarf vor. Um stets eine ausreichende Kühlung zu gewährleisten, wird während dem Betrieb der Kühleinrichtung die Fördermenge von Kühlmittel verändert. Bei einem höheren Kühlbedarf wird die Kühlleistung erhöht indem eine größere Menge an Kühlmittel über den Wärmetauscher geführt wird, sodass auch eine größere Menge an Wärme über das Kühlmittel aufgenommen und über Kühlmittelabführleitungen von der Kühleinrichtung weggeführt wird. Die Kühleinrichtung ist mit einer weiteren Einrichtung gekoppelt, welche die Kühlung des Kühlmittels bereitstellt. Beispielsweise kann eine solche Einrichtung als Wärmepumpe ausgebildet sein.

Aus DE 10 2012 018 021 A1 ist ein Kühl-/Gefriergerät mit einem zu kühlenden Innenraum und einem Ventilatormodul zum Zuleiten bzw. Überleiten von Luft über eine Verdunstungsschale bekannt. Aufgabe ist es, eine optimale Verdunstung bereitzustellen, wobei hierzu der Ventilator in unmittelbarer Nähe der Verdunstungsschale angeordnet wird, damit eine optimale Verdunstung erreicht werden kann. Ferner kann eine Steuerung vorgesehen sein, welche den Ventilator in Abhängigkeit der Luftfeuchtigkeit steuert.

DE 10 2012 018 021 A1 betrifft kleinere Kühleinrichtungen wie Kühlschränke für den privaten Gebrauch. Eine derartige Anordnung lässt sich nur schwer für Kühlregale in gewerblichen Betrieben wie Supermärkten nutzen.

DE 102 35 783 A1 offenbart ein Kältegerät mit einem Ventilator und ein Steuerverfahren dafür, wobei die Drehzahl des Ventilators unterschiedlich einstellbar sind. Die Drehzahlen des Ventilators werden in Abhängigkeit von der relativen Einschaltdauer eines Verdichters für das als Klimagerät ausgebildete Kältegerät festgelegt.

DE 20 2008 000 757 U1 offenbart einen Kühlschrank mit einem Ventilator zur Erzeugung einer Luftströmung in einem zu kühlenden Kompartiment des Kühlschranks, wobei der Kühlschrank Erfassungsmittel zur Erfassung wenigstens eines Parameters sowie eine Steuer- oder Regeleinheit aufweist, die derart ausgeführt ist, dass sie die Drehzahl des Ventilators in Abhängigkeit des wenigstens einen gemessenen Parameters verändert.

US 4,800,729 A offenbart ein Kühlsystem mit einem Warenlagerungsraum, wobei ein Ventilator zur Luftumwälzung vorgesehen ist.

US 2005/0126196 A1 offenbart ein Kühlregal mit mehreren nebeneinander angeordneten Kühleinheiten.

Nachteilig beim Stand der Technik, insbesondere bei Kühlregalgen mit konstant betriebenen Ventilatoren ist, dass sich die Kerntemperatur von in dem Warenraum aufgenommenen und zu kühlenden Waren über eine Änderung der Zufuhr eines Kühlmittels nur unzureichend einstellen lässt. Um eine erwünschte Kühlung der Waren zu erreichen, steigt bei konventionellen Kühlregalen die benötigte mittlere Kälteleistung der Wärmetauscher deutlich an.

Es ist daher Aufgabe eine Kühleinrichtung mit einem Wärmetauscher und einem Ventilator anzugeben, wobei ein schnelleres Erreichen der Kerntemperatur von in einem Warenraum aufgenommenen Waren und/oder ein Kühlen mit einer geringeren Leistung möglich sind.

Die Aufgabe wird durch eine Kühleinrichtung mit den in Anspruch 1 angegebenen technischen Merkmalen und durch ein Verfahren zum Betreiben einer Kühleinrichtung mit den in Anspruch 4 angegebenen technischen Merkmalen gelöst. Vorteilhafte Weiterbildungen sind in den Unteransprüchen im Detail angegeben.

Eine Kühleinrichtung die die vorstehend genannten Aufgabe löst weist einen zu kühlenden Warenraum mit umgebenden Seitenwänden, eine Rückwand sowie ein Deckenelement und ein Bodenelement auf, wobei der Warenraum über die der Rückwand gegenüberliegende Seite mindestens temporär zugänglich ist. Die Kühleinrichtung weist ferner mindestens eine Kühlmittelzufuhrleitung und eine Kühlmittelabführleitung, mit der Kühlmittelzuführleitung und mit der Kühlmittelabführleitung verbundene Wärmetauscher, Kühlmittelfördereinrichtungen und Ventilatoren zum Umwälzen von über die Wärmetauscher gekühlter Luft auf, wobei die Fördermenge von Kühlmittel über die Kühlmittelfördereinrichtungen und die Menge der über die Ventilatoren umgewälzten Luft über mindestens eine Regeleinrichtung regelbar sind, und die Menge der über die Ventilatoren umgewälzten Luft nach Maßgabe der Fördermenge von Kühlmittel regelbar ist.

Liegt ein erhöhter Kühlbedarf vor, beispielsweise wenn neue Ware in den Warenraum der Kühleinrichtung eingebracht wird, so wird die Fördermenge von Kühlmittel durch die Fördereinrichtungen des jeweiligen Kühlbereichs erhöht und damit die Kühlleistung über den Wärmetauscher ebenfalls erhöht. Zudem wird die Menge der über die Ventilatoren umgewälzten Luft erhöht, sodass eine schnellere und effizientere Kühlung der Ware erfolgen kann. Vor allem bei Kühleinrichtungen für Lebensmittel ist es wichtig, dass die in den Kühleinrichtungen aufgenommenen Waren eine bestimmte Kerntemperatur aufweisen und diese schnell erreicht wird. Bei der hierin beschriebenen Kühleinrichtung wird insbesondere bei der Erhöhung des Kühlmittelmassestroms auch der Volumenstrom der gekühlten Luft über den Ventilator erhöht. Bei dem aus dem Stand der Technik bekannten Kühleinrichtungen bleibt der Volumenstrom von gekühlter Luft auch bei der Erhöhung eines Kühlmittelmassestroms konstant. Dies führt im Stand der Technik dazu, dass die Kerntemperatur der Waren erst nach einem längeren Zeitraum und durch einen erhöhten Kühlmittelmassestrom erreicht wird. Die hierin beschriebene Kühleinrichtung ermöglicht es demgegenüber mit einem geringeren Kühlmittelmassestrom eine gewünschte Kerntemperatur der Ware zu erreichen oder die Zeit zum Erreichen der gewünschten Kerntemperatur zu verkürzen, wobei der Energieeinsatz gegenüber konventionellen Kühleinrichtungen reduziert ist.

Die Kühleinrichtung weist zudem mindestens zwei Kühlbereiche auf, die nebeneinander angeordnet sind, wobei jedem Kühlbereich mindestens eine Kühlmittelfördereinrichtung, ein Wärmetauscher und ein Ventilator zugeordnet sind. Ferner kann jedem Kühlbereich eine separate Regeleinrichtung zugeordnet sein. Hierüber lassen sich verschiedene Kühlbereiche für verschiedene Waren innerhalb einer Kühleinrichtung abbilden. Für jede Gruppe von verschiedenen Waren kann in einem der Kühlbereiche eine gezielte Kühlung über einen einstellbaren Massestrom des Kühlmittels und einen einstellbaren Volumenstrom der gekühlten Luft erreicht werden. In Kühleinrichtungen werden beispielsweise Milchprodukte innerhalb einer Kühleinrichtung neben Wurst- oder Fleischwaren gelagert. Für die verschiedenen Produktarten sind voneinander unterschiedliche Kerntemperaturen erforderlich. Über die Ausbildung der Kühleinrichtung mit mehreren Kühlbereichen können für die jeweilige Produktart angepasste Kerntemperaturen energieeffizient und schnell eingestellt werden. Die gezielte Umwälzung von Luft erlaubt es zudem, die Kühlbereiche voneinander zu trennen. Die Anordnung der Komponenten und die Ausbildung des Deckenelements sowie des Bodenelements und der Rückwand, an der vorzugsweise die Kühlmittelfördereinrichtungen und die Wärmetauscher sowie die Ventilatoren angeordnet sind, erfolgt derart, dass sich ein Luftstrom von dem Deckenelement zu dem Bodenelement einstellt. Dadurch lassen sich nebeneinander angeordnete Kühlbereiche ausbilden, die sich untereinander nicht beeinflussen. Die Kühleinrichtung kann dazu speziell ausgebildete Strömungskanäle, Luftleitelemente sowie Luftaustrittsbereiche bzw. -düsen und Lufteintrittsbereiche aufweisen.

Die Kühlmittelfördereinrichtungen sind drehzahlgesteuerte Pumpen, wobei die Ventilatoren drehzahlgesteuerte Ventilatoren sein können. Die Pumpen sind vorzugsweise dezentral hinter der Kühleinrichtung angeordnete Pumpen und steuern die Menge bzw. den Massestrom des den Wärmetauschern zugeführten Kühlmittels. Die Fördermenge wird über die Regeleinheit durch eine Änderung der Drehzahl der Pumpen eingestellt. Wird die Drehzahl der Kühlmittelpumpen verändert, so wird über die Regeleinheit sogleich die Drehzahl der Ventilatoren verändert, sodass ein erhöhter Volumenstrom von gekühlter Luft umgewälzt wird. Die Ausbildung und Anordnung der zentralen Pumpen kann analog zu der in der deutschen Patentanmeldung mit dem Aktenzeichen 10 2015 104 901.5 beschriebenen Weise erfolgen.

Die Kühleinrichtung kann ferner eine Verschließeinrichtung aufweisen, die dazu ausgebildet ist, die der Rückwand gegenüberliegende Seite zu verschließen. Bei Supermärkten sind Kühlregale in der Regel an einer Seite offen ausgebildet, sodass die Waren aus den Regalen entnommen werden können. Wenn die Supermärkte geschlossen werden und daher kein Verkauf der Waren mehr erfolgt, werden die Kühleinrichtungen beispielsweise über Rollos verschlossen. In einem geschlossenen Zustand wird eine geringere Kühlleistungen benötigt, da kein Austausch von Luft innerhalb des Warenraums mit der Umgebungsluft im Supermarkt stattfindet. Darüber hinaus werden den Kühleinrichtungen keine Waren mehr entnommen und keine neuen Waren übergeben. In einem sogenannten Nachtbetrieb wird in der Regel die Fördermenge von Kühlmittel reduziert. Bei den hierin beschriebenen Kühleinrichtungen wird dann auch der Volumenstrom der Ventilatoren reduziert, wodurch sich ein geringerer Leistungsbedarf einstellt.

Die vorstehend genannte Aufgabe wird ebenso durch ein Verfahren zum Betreiben einer Kühleinrichtung gelöst, wobei die Kühleinrichtung einen zu kühlenden Warenraum umgebende Seitenwände, eine Rückwand sowie ein Deckenelement und ein Bodenelement aufweist, wobei der Warenraum über die der Rückwand gegenüberliegende Seite mindestens temporär zugänglich ist, wobei die Kühleinrichtung mindestens eine Kühlmittelzuführleitung und eine Kühlmittelabführleitung, mit der Kühlmittelzuführleitung und mit der Kühlmittelabführleitung verbundene Wärmetauscher, Kühlmittelfördereinrichtungen und Ventilatoren zum Umwälzen von über die Wärmetauscher gekühlter Luft aufweist. Bei dem Verfahren wird die Fördermenge von Kühlmittel über die Kühlmittelfördereinrichtungen und die Menge der über die Ventilatoren umgewälzten Luft über mindestens eine Regeleinrichtung geregelt, wobei die Fördermenge vom Kühlmittel über die Kühlmittelfördereinrichtungen nach Maßgabe eines Kühlbedarfs für den Warenraum und die Menge der über die Ventilatoren umgewälzten Luft nach Maßgabe der Fördermenge des Kühlmittels geregelt werden.

Bei dem Verfahren wird der Massestrom an Kühlmittel nach Maßgabe des Kühlbedarfs für die in dem Warenraum aufgenommenen Waren geregelt und in Abhängigkeit des Massestroms der Volumenstrom der gekühlten Luft geregelt. Durch die Anpassung des Volumenstroms ist zum Erreichen einer bestimmten Kerntemperatur für die in dem Warenraum aufgenommenen Waren eine geringere Kühlleistung über die Wärmetauscher erforderlich. Ferner kann über die Anpassung des Volumenstroms an gekühlter Luft die Zeit bis zum Erreichen der Kerntemperatur verkürzt werden. Der Betrieb der Kühleinrichtung kann daher energieeffizient erfolgen, wobei die Gesamtleistungsaufnahme der Komponenten geringer ist als bei Kühleinrichtungen aus dem Stand der Technik, bei welchen das Erreichen einer bestimmten Kerntemperatur für in dem Warenraum aufgenommene Waren nur über eine Anpassung der Kühlleistung über den Wärmetauscher durchgeführt wird.

Die Kühleinrichtung weist mindestens zwei Kühlbereiche auf, die nebeneinander angeordnet sind, wobei jedem Kühlbereich mindestens eine Regeleinrichtung, eine Kühlmittelfördereinrichtung, ein Wärmetauscher und ein Ventilator zugeordnet sind, und wobei die Kühlmittelfördereinrichtungen und die Ventilatoren von benachbarten Bereichen innerhalb der Kühleinrichtung unabhängig voneinander gesteuert werden. Die benachbarten Bereiche können somit unterschiedlich gekühlt werden, wobei jedem Kühlbereich ein von dem benachbarten Kühlbereich unterschiedlicher Massestrom an Kühlmittel und ein unterschiedlicher Volumenstrom an gekühlter Luft zugeführt werden. Hierdurch können verschiedene Kerntemperaturen für verschiedene Warengruppen innerhalb einer Kühleinrichtung bereitgestellt werden.

Die Kühlmittelfördereinrichtungen sind drehzahlgesteuerte Pumpen, wobei die Ventilatoren drehzahlgesteuerte Ventilatoren sein können. Die Fördermenge vom Kühlmittel wird durch eine Änderung der Drehzahl der Pumpen eingestellt, wobei die Fördermenge von gekühlter Luft durch eine Änderung der Drehzahl der Ventilatoren eingestellt werden kann. Über die mindestens eine Regeleinheit wird der Massestrom an Kühlmittel und der Volumenstrom an gekühlter Luft nach Maßgabe einer zu erreichenden Kerntemperatur für die dem jeweiligen Kühlbereich zugeordneten Waren und der über Messeinrichtungen erfassten Werte geregelt. Der benötigte Kühlbedarf und damit der benötige Massestrom an Kühlmittel und der benötigte Volumenstrom an gekühlter Luft lassen sich beispielsweise im Vorfeld ermitteln und für eine bestimmte Belegung der Kühleinrichtung mit Waren abspeichern. Zudem ist es möglich über die Temperatur des Kühlmittels und/oder der gekühlten Luft in einem Vorlauf und der Temperatur des Kühlmittels und der gekühlten Luft in einem Rücklauf Rückschlüsse über die erforderliche Kühlleistungen bzw. die bereitgestellte Kühlung zu ziehen. Die Kühleinrichtung weist in sämtlichen hierin beschriebenen Ausführungsformen eine Vielzahl von Messeinrichtungen auf, die dazu ausgebildet sind, mindestens die Temperatur in den Kühlmittelzuführleitungen und Kühlmittelabführleitungen zu erfassen. Zudem kann die Temperatur der umgewälzten Luft erfasst werden, bevor diese über die Wärmetauscher und nachdem sie über die Wärmetauscher gekühlt wurde. Die Regeleinheit gibt dann in Abhängigkeit der erfassten Temperaturen ein Signal zur Veränderung des Massestroms an Kühlmittel an die Kühlmittelfördereinrichtung und des Volumenstroms an die Ventilatoren aus.

Die Kühlmittelfördereinrichtung sind dabei drehzahlgesteuerte Pumpen und die Ventilator können drehzahlgesteuerte Ventilatoren sein, wobei die Fördermenge von Kühlmittel durch eine Änderung der Drehzahl der Pumpen eingestellt wird und die Fördermenge von gekühlter Luft durch eine Änderung der Drehzahl der Ventilatoren eingestellt werden kann. Die Regeleinheit kann hierbei ein Signal an die Ventilatoren oder die Pumpen ausgeben, über welches die Drehzahl der Ventilatoren und der Pumpen verändert werden.

Die Kühleinrichtung kann ferner eine Verschließeinrichtung aufweisen, die dazu ausgebildet ist, die der Rückwand gegenüberliegende Seite zu verschließen, wobei die Fördermenge von Kühlmittel und von gekühlter Luft nach Maßgabe einer Öffnungs- oder Schließstellung der Verschließeinrichtung gesteuert werden. In dem vorstehend erwähnten Nachtbetrieb wird die Kühlleistung über die Wärmetauscher und damit die zugeführte Menge an Kühlmittel über die Pumpen reduziert und gleichfalls die Drehzahl der Ventilatoren reduziert. Die Veränderung der Drehzahl der Pumpen und der Drehzahl der Ventilatoren erfolgt stets in Abhängigkeit der zu erzielenden Kerntemperatur für die in den Warenraum aufgenommenen Waren, wobei in einem Nachtbetrieb mit beispielsweise einem geschlossenen Rollo ein geringerer oder im Wesentlichen kein Wärmeübergang zwischen der gekühlten Luft in dem Warenraum und der die Kühleinrichtung umgebenden Luft, beispielsweise eines Verkaufsraums, stattfindet.

Die Fördermenge von gekühlter Luft kann insbesondere dann erhöht werden, wenn die Fördermenge an Kühlmittel erhöht wird. Darüber hinaus kann bei dem Verfahren auch die Fördermenge von gekühlter Luft nach Maßgabe des Massestroms an Kühlmittel derart gesteuert werden, dass der Volumenstrom an gekühlter Luft über die Ventilatoren auch dann erhöht wird, wenn keine Erhöhung des Massestroms an Kühlmittel erfolgt. Beispielsweise kann bei einer geringeren Erhöhung der Kühlmitteltemperatur im Rücklauf in der Kühlmittelrückführleitung die erforderliche zusätzliche Kühlleistung durch einen erhöhten Volumenstrom an gekühlter Luft bereitgestellt werden. In einer weiteren Ausführungsform kann auch der Volumenstrom an gekühlter Luft über die Ventilatoren in den jeweiligen Kühlbereichen nur dann erhöht werden, wenn die Temperatur im Rücklauf in einer Kühlmittelzuführleitung einen festlegbaren Schwellenwert überschreitet. Dabei wird die Differenz zwischen der normal benötigten Kühlleistung und der erhöhten Kühlleistung allein über die zusätzliche Fördermenge an Kühlmittel bereitgestellt. Der Volumenstrom an gekühlter Luft über den Ventilator wird nur dann erhöht, wenn der Kühlbedarf einen bestimmbaren Betrag übersteigt. Beispielsweise wenn die Temperatur des Kühlmittels ansteigt und einen festlegbaren Schwellenwert übersteigt.

Die Kühleinrichtung der vorstehend und nachfolgend beschriebenen Varianten kann auch eine zentrale Regel-/Steuereinheit aufweisen, welche den Betrieb der einzelnen Komponenten steuert und mit den Komponenten kommuniziert. Die Regel-/Steuereinheit kann auch die Kommunikation der einzelnen Komponenten untereinander steuern. Es können neben Temperaturerfassungsvorrichtungen weitere Messeinrichtungen vorgesehen sein, wie beispielsweise Einrichtungen zur Messung der Durchflussgeschwindigkeit und des Massestroms des Kühlmittels.

Die Wärmetauscher einer Kühleinrichtung der hierin beschrieben Varianten können beispielsweise Plattenwärmetauscher sein. Als Kühlmittel kann eine Sole verwendet werden, wobei die Sole eine Wasser- Glykolmischung sein kann. Grundsätzlich können sämtliche für Kälteanlagen vorgesehene Kühlmittel verwendet werden.

Die Kühleinrichtung weist an dem Bodenelement und an dem Deckenelement in dem Bereich, der offen ausgestaltet ist, Lüftungsöffnungen oder Lüftungsschlitze auf. Über Lüftungsöffnungen an dem Deckenelement strömt gekühlte Luft aus und gelangt über die Lüftungsöffnungen im Bodenelement zurück in die Kühleinrichtung. Die Kühleinrichtung weist zum Umwälzen der Luft Strömungskanäle in dem Bodenelement, dem Deckenelement sowie der Rückwand auf. Über dem mindestens einen Ventilator wird die in den Kanälen aufgenommene Luft umgewälzt, sodass die gekühlte Luft entlang der Rückwand und dem Bodenelement sowie dem Deckenelement entlang strömt und über die Lüftungsöffnungen ein und wieder austritt. Hierüber werden ein Kühlen der Wände der Kühleinrichtung und ein Kühlen des Warenraums über den Luftstrom bereitgestellt.

Weitere Vorteile, Merkmale sowie Ausgestaltungsmöglichkeiten ergeben sich aus der nachfolgenden Figurenbeschreibung von nicht einschränkend zu verstehenden Ausführungsbeispielen.

In den Zeichnungen zeigt:
- Fig. 1: eine schematische Darstellung einer Kühleinrichtung mit drei Kühlbereichen;
- Fig. 2: eine schematische Schnittansicht durch eine Kühleinrichtung; und
- Fig. 3: eine weitere schematische Schnittansicht durch eine Kühleinrichtung mit einem geschlossenen Rollo.

In den Zeichnungen mit gleichen Bezugszeichen versehene Teile entsprechend im Wesentlichen einander, sofern nichts anderes angegeben ist. Ferner wird darauf verzichtet, Bestandteile zu beschreiben, welche nicht wesentlich zum Verständnis der hierin offenbarten technischen Lehre sind.

Mit Bezug auf die Fig. 1 bis 3 wird nachfolgend eine Kühleinrichtung 10 beschrieben, die zum Kühlen von verschiedenen Waren 92 ausgebildet ist. Die Waren 92 können beispielsweise Milchprodukte, Fleisch- oder Wurstwaren und/oder Obst und Gemüse umfassen.

Die Kühleinrichtung 10 weist einen Warenraum 12 auf, der von zwei Seitenwänden 14 einer Rückwand 16 sowie einem Deckenelement 18 und einem Bodenelement 20 umgeben ist. Die Seitenwände 14, die Rückwand 16, das Deckenelement 18 und das Bodenelement 20 sind analog zu den aus dem Stand der Technik bekannten Kühleinrichtungen ausgebildet. Daher sind diese Teile zumindest auf ihrer dem Warenraum 12 zugewandten Seite so ausgebildet, dass eine Kühlung des Warenraums 12 durchgeführt werden kann, wobei von außerhalb der Kühleinrichtung 10 über die Rückwand 16, das Deckenelement 18, das Bodenelement 20 und die Seitenwände 14 kein oder nur ein geringer Wärmeübergang erfolgt. Die Kühleinrichtung 10 weist drei Kühlbereiche 30, 50 und 70 auf. Diese Kühlbereiche 30, 50 und 70 sind durch die gestrichelte Linie schematisch dargestellt. Die Kühleinrichtung 10 ist so ausgebildet, dass die einzelnen Kühlbereiche 30, 50 und 70 nicht durch Zwischenwände getrennt sein müssen. Über die Ausbildung der Kühleinrichtung 10 ist es möglich, die einzelnen Kühlbereiche 30, 50 und 70 unabhängig voneinander und mit verschiedenen Temperaturen zu betreiben.

Die erste Kühleinrichtung 30 weist mindestens eine Pumpe 34, eine Kühleinheit 36 und eine Regeleinrichtung 42 auf. Zusätzlich sind Messeinrichtungen 32 und 44 vorgesehen. Über die Messeinrichtungen 32 und 44 können die Temperatur und die Durchflussmenge an Kühlmittel erfasst werden. Die Kühleinheit 36 weist mindestens einen Ventilator 40 und einen Plattenwärmetauscher 38 auf. Zum Kühlen des Kühlbereichs 30 wird über eine zentrale Kühlmittelzuführleitung 22 ein Kühlmittel über die Pumpe 34 dem Wärmetauscher 38 zugeführt. Über den Wärmetauscher 38 wird Wärme des Warenraums 12 im Kühlbereich 30 aufgenommen und das erwärmte Kühlmittel über eine Kühlmittelabführleitung einer zentralen Kühlmittelabführleitung 24 zugeführt. Die Drehzahl der Pumpe 34 wird über die Regeleinrichtung 42 gesteuert. Ferner wird die Drehzahl des Ventilators 40 über die Regeleinrichtung 42 gesteuert. Hierzu erfolgt in Abhängigkeit der Drehzahl der Pumpe 34 die Ansteuerung der Drehzahl des Ventilators 40. Die Messeinrichtungen 32 und 44 können ebenfalls mit der Regeleinrichtung 42 verbunden sein. Der Regeleinrichtung 42 werden auch Daten wie die Temperatur des Kühlmittels im Vor- und im Rücklauf sowie die Durchflussmenge des Kühlmittels übermittelt. Die Regeleinrichtung 42 ist hierbei zur Steuerung der Temperatur im Kühlbereich 30 ausgebildet. Anders als in Fig. 1 dargestellt, kann auch eine zentrale Steuereinheit vorgesehen sein, die mit den jeweiligen Regeleinrichtungen 42, 62 und 82 gekoppelt ist.

Das Kühlmittel wird über die Kühlmittelzuführleitung 22 mit einer bestimmten Vorlauftemperatur zugeführt. Die Pumpe 34 regelt die Durchflussmenge des Kühlmittels in Abhängigkeit eines Kühlbedarfs. Wenn die Drehzahl der Pumpe 34 zur Erhöhung des Massestroms an Kühlmittel erhöht wird, wird über die Regeleinrichtung 42 ebenfalls die Drehzahl des Ventilators 40 erhöht. Dadurch ergibt sich ein größerer Volumenstrom an gekühlter Luft in dem Warenraum 12 und insbesondere in dem Kühlbereich 30. Über die Messeinrichtung 44 wird die Rücklauftemperatur des Kühlmittels erfasst. Steigt die Rücklauftemperatur über ein bestimmtes Maß bzw. überschreitet einen Schwellenwert veranlasst die Regeleinrichtung 42 die Erhöhung der Drehzahl der Pumpe 34 und die Erhöhung der Drehzahl des Ventilators 40. Im Vergleich zu den aus dem Stand der Technik bekannten Kühleinrichtungen, bei welchen die Drehzahl des Ventilators nicht erhöht wird, kann die Drehzahl der Pumpe 34 bei der hierin beschriebenen Kühleinrichtung 10 weniger stark erhöht werden. Wird die Drehzahl der Pumpe 34 in einem gleichen Maß erhöht, wie dies beispielsweise im Stand der Technik erfolgt, bewirkt jedoch die Erhöhung der Drehzahl des Ventilators 40 ein stärke Umwälzung der gekühlten Luft, sodass ein schnelleres Kühlen von Waren 92 erreicht wird.

Die Platten des Wärmetauschers 38 können beispielsweise Bereiche der Rückwand 16 umfassen oder an Bereichen der Rückwand 16 anliegen. Zudem ist der Ventilator 40 so angeordnet, dass die über den Ventilator 40 geförderte Luft über den Wärmetauscher 38 gekühlt wird.

Der zweite Kühlbereich 50 weist analog zum ersten Kühlbereich 30 mindestens eine Pumpe 54, eine Kühleinheit 56 mit einem Wärmetauscher 58 und einem Ventilator 60 sowie eine Regeleinrichtung 62 und Messeinrichtungen 52, 54 und 66 auf. Der dritte Kühlbereich 70 weist analog zum ersten Kühlbereich 30 und zum zweiten Kühlbereich 50 mindestens eine Pumpe 74, eine Kühleinheit 76 mit einem Wärmetauscher 78 und einem Ventilator 80 sowie eine Regeleinrichtung 82 auf. Zudem weist der dritte Kühlbereich 70 Messeinrichtungen 72, 84 und 86 auf. Die Pumpen 34, 54 und 74 sind an der zentralen und gemeinsamen Kühlmittelzuführleitung 22 angeschlossen. Zudem sind die Rücklaufleitungen der jeweiligen Kühlbereiche 30, 50 und 70 an eine zentrale und gemeinsame Kühlmittelabführleitung 24 angeschlossen. Die Kühlmittelzuführleitung 22 und die Kühlmittelabführleitung 24 sind mit einer Kühleinrichtung, wie beispielsweise einer Wärmepumpe verbunden. Über die Wärmepumpe wird das Kühlmittel auf eine bestimmte Vorlauftemperatur gebracht.

Die Ausbildung der einzelnen Kühlbereiche 30, 50 und 70 stellt sicher, dass unabhängig von den anderen Kühlbereichen 30, 50 und 70 für den jeweiligen Kühlbereich 30, 50 oder 70 eine bestimmte Kühlung erreicht werden kann. Hierzu können sowohl die Pumpen 34, 54 und 74 in ihrer Drehzahl unabhängig voneinander über die Regeleinrichtung 42, 62 und 82 als auch die Drehzahl der Ventilatoren 40, 60 und 80 gesteuert werden. Bei der in Fig. 1 gezeigten exemplarischen Ausführungsform kann beispielsweise eine Kerntemperatur für in dem Kühlbereich 30 aufgenommene Waren 92 von 2 Grad Celsius erreicht werden, wobei im zweiten Kühlbereich 50 eine Kerntemperatur für Waren 92 von 4 Grad Celsius und im dritten Kühlbereich 70 eine Kerntemperatur für Waren 92 von 3 Grad Celsius eingestellt werden kann. Die Erhöhung der Drehzahl der Ventilatoren 40, 60 und 80 bei einer Erhöhung der Drehzahl der Pumpen 34, 54 und 74 unterstützt die Kühlung der in dem Warenraum 12 aufgenommenen Waren 92, sodass die Kerntemperatur der Waren 92 schneller erreicht wird. Pro Zeiteinheit überströmt dann ein größerer Luftstrom die Waren 92, wobei eine größere Menge an Wärme von den Waren 92 abgeführt wird und die Waren 92 gekühlt werden. Demgegenüber wird bei geringeren Volumenströmen an gekühlter Luft die Luft bis sie im unteren Bereich des Warenraums 12 angelangt stärker erwärmt. Die Wärmeaufnahmekapazität ist daher geringer. Darüber hinaus ist auch die Menge an gekühlter Luft geringer, so dass die Zeit zum Erreichen der gewünschten Kerntemperatur größer ist als bei einem erhöhten Volumenstrom an gekühlter Luft über eine Erhöhung der Drehzahl der Ventilatoren 40, 60 und 80.

Fig. 2 zeigt eine schematische Schnittansicht durch eine Kühleinrichtung 10. In Fig. 2 ist die Kühleinrichtung 10 mit Blick auf den dritten Kühlbereich 70 dargestellt. Die Kühleinrichtung 10 weist an dem Deckenelement 18 zwei Anschlüsse 88 und 90 auf. Der Anschluss 88 ist mit der Kühlmittelzuführleitung 22 und der Anschluss 90 mit der Kühlmittelabführleitung 24 verbunden. Die Pfeile zeigen die Flussrichtung des Kühlmittels. An der Rückwand 16 bzw. innerhalb einer Rückwandanordnung sind die schematisch dargestellte Pumpe 74 und die schematisch dargestellte Kühleinheit 76 angeordnet. Die Regeleinrichtung 82 ist an der Außenseite der Rückwand 16 angeordnet. Es wird jedoch darauf hingewiesen, dass die in Fig. 2 gezeigte Darstellung schematisch ist und nur eine Ausführungsmöglichkeit unter einer Vielzahl von Varianten zeigt. So kann beispielsweise die Regeleinrichtung 82 auch innerhalb der Kühleinrichtung 10 in verschiedenen Positionen angeordnet sein. Über die gestrichelten Linien sind die Steuerleitungen zwischen der Regeleinrichtung 82 und der Pumpe 74 sowie der Kühleinheit 76 dargestellt. Die Vorlauf- und die Rücklaufleitung für das Kühlmittel sind ebenfalls schematisch angedeutet. Die Messeinrichtungen 72, 84 und 86 sind in Fig. 2 nicht dargestellt. Die Anordnung der Kühleinheit 76 kann auch anders als in Fig. 2 dargestellt erfolgen. Lediglich die Anordnung der Pumpe 74 vor der Kühleinheit 76 in der Kühlmitteldurchflussrichtung ist für die Kühleinrichtung 10 erforderlich, damit über die Pumpe 74 die Zufuhr von Kühlmittel zu dem Wärmetauscher 78 nach Maßgabe eines Kühlbedarfs gesteuert bzw. geregelt werden kann. Bereiche der Rückwandanordnung, die dem Warenraum 12 zugewandt sind, können mit dem Wärmetauscher 78 gekoppelt oder Teil des Wärmetauschers 78 sein. Der Ventilator 80 ist so angeordnet, dass Luft über den Wärmetauscher 78 geführt und dabei gekühlt wird. Die Strömungsrichtung der Luft ist zum Teil schematisch durch den Pfeil 96 dargestellt. Hierzu weist die Kühleinrichtung 10 innerhalb der Kühleinrichtung 10 verlaufende Kühlkanäle auf. Ferner weist die Kühleinrichtung 10 an dem Deckenelement 18 eine Austrittsöffnung bzw. einen Austrittsbereich für gekühlte Luft auf. Über diesen oberen Austrittsbereich strömt die gekühlte Luft wie durch den Pfeil 96 dargestellt nach unten und wird über eine Lufteintrittsöffnung am Bodenelement 20 über den Ventilator 80 eingezogen. Der Ventilator 80 führt die erwärmte Luft über den Wärmetauscher 78 und wieder zu dem Deckenelement 18, wobei die gekühlte Luft an der Rückwand entlang strömt und daher auch die Rückwandanordnung kühlt. Es erfolgt eine Umwälzung von Luft durch den Kühlraum 12 in der über den Pfeil 96 angegebenen Richtung. Wird ein erhöhter Kühlbedarf für die in dem Warenraum 12 aufgenommenen Waren 92 festgestellt, so wird die Drehzahl der Pumpe 74 erhöht, sodass ein größerer Massestrom an Kühlmittel dem Wärmetauscher 78 zugeführt wird. Zudem wird über die Regeleinrichtung 82 die Drehzahl des Ventilators 80 erhöht, wodurch sich ein größerer Volumenstrom an gekühlter Luft einstellt. Die gekühlte Luft erwärmt sich bei einem stärkeren Volumenstrom nicht so stark, sodass auch in einem unteren Bereich des Warenraums 12 noch Wärme aufgenommen werden kann.

Zusätzlich zu einer Umwälzung der Luft über den Warenraum 12 und das Bodenelement 20, die Rückwandanordnung und das Deckenelement 18 kann die Rückwandanordnung an der dem Warenraum 12 zugewandten Seite Öffnungsschlitze aufweisen, sodass auch hierüber gekühlte Luft in den Warenraum 12 einströmen kann. Auch das Deckenelement 18, das Bodenelement 20 und die Seitenwände können Öffnungen aufweisen, über welche Luft ein- und ausströmen kann.

Die Kühleinrichtung 10 weist ferner eine Verschließeinrichtung 94 auf. Die Verschließeinrichtung 94 dient dazu, den Warenraum 12 zu verschließen, sodass keine oder nur ein geringer Wärmeaustausch zwischen der Luft im Warenraum 12 sowie den Waren 92 im Warenraum 12 und der die Kühleinrichtung 10 umgebenden Umwelt stattfindet.

Fig. 3 zeigt einen schematischen Schnitt durch die Kühleinrichtung 10 mit einem verschlossenen Warenraum 12. Hierzu ist ein Rollo 98 heruntergefahren, welches den Warenraum 12 verschließt. Das Rollo 98 kann isolierend ausgebildet sein, um einen Wärmeaustausch zwischen dem Warenraum 12 und der Umgebung der Kühleinrichtung 10 zu reduzieren oder zu verhindern. Da ein geringerer Wärmeeintrag in den Warenraum 12 über die Umgebung der Kühleinrichtung 10 stattfindet, liegt auch ein reduzierter Kühlbedarf vor. Dementsprechend wird die Drehzahl der Pumpe 74 reduziert und sogleich die Drehzahl des Ventilators 78. Die Drehzahl des Ventilators 80 wird stets an die Förderleistung der Pumpe 74 angepasst. Bei einer hohen Förderleistung der Pumpe 74 sowie der Pumpen 34 und 54 werden die Ventilatoren 40, 60 und 80 entsprechend angesteuert. Eine Erhöhung des Volumenstroms über die Ventilatoren 40, 60 und 80 bewirkt eine schnellere Kühlung des Warenraums 12 und vor allem der in dem Warenraum 12 aufgenommenen Waren 92. Wird über die Ventilatoren 40, 60 und 80 ein größerer Volumenstrom an gekühlter Luft durch den Warenraum 12 geführt, so ist eine geringere Herabsetzung der Vorlauftemperatur des Kühlmittels erforderlich, um eine höhere Kühlleistung, beispielsweise beim Einbringen von neuer Ware 92, zu erreichen. Bei konventionellen Kühleinrichtungen aus dem Stand der Technik muss die Vorlauftemperatur stets stark herabgesetzt werden, wenn neue Waren 92 eingebracht werden. Die hierin beschriebenen Kühleinrichtungen 10 und Verfahren zum Betreiben der Kühleinrichtungen 10 ermöglichen demgegenüber auch mit einer geringeren Herabsetzung der Vorlauftemperatur des Kühlmittels ein Kühlen von neu in den Warenraum 12 eingebrachten Waren 92. Zusätzlich dazu oder alternativ hierzu kann bei einer Herabsetzung der Vorlauftemperatur des Kühlmittels das Herabsetzen der Kerntemperatur der Waren 92 schneller durchgeführt werden als bei Kühleinrichtungen aus dem Stand der Technik. Daher muss die Herabsetzung der Vorlauftemperatur des Kühlmittels über eine geringere Zeitspanne durchgeführt werden als bei Kühleinrichtungen aus dem Stand der Technik. Dies wirkt sich insbesondere kostengünstig für den Betrieb der Kühleinrichtung 10 aus. Darüber hinaus können die Komponenten wie beispielsweise die Pumpen 24, 54 und 74 eine geringere Förderleistung aufweisen, wenn über die Ventilatoren 40, 60 und 80 ein größerer Volumenstrom an gekühlter Luft durch den Warenraum 12 geführt wird.

### Bezugszeichenliste

- 10: Kühleinrichtung
- 12: Warenraum
- 14: Seitenwand
- 16: Rückwand
- 18: Deckenelement
- 20: Bodenelement
- 22: Kühlmittelzuführleitung
- 24: Kühlmittelabführleitung
- 30: Kühlbereich
- 32: Messeinrichtung
- 34: Pumpe
- 36: Kühleinheit
- 38: Wärmetauscher
- 40: Ventilator
- 42: Regeleinrichtung
- 44: Messeinrichtung
- 50: Kühlbereich
- 52: Messeinrichtung
- 54: Pumpe
- 56: Kühleinheit
- 58: Wärmetauscher
- 60: Ventilator
- 62: Regeleinrichtung
- 64: Messeinrichtung
- 66: Messeinrichtung
- 70: Kühlbereich
- 72: Messeinrichtung
- 74: Pumpe
- 76: Kühleinheit
- 78: Wärmetauscher
- 80: Ventilator
- 82: Regeleinrichtung
- 84: Messeinrichtung
- 86: Messeinrichtung
- 88: Anschluss
- 90: Anschluss
- 92: Ware
- 94: Verschließeinrichtung
- 96: Pfeil
- 98: Rollo
- 100: Pfeil

## Patentansprüche

1. Kühleinrichtung mit einen zu kühlenden Warenraum (12) umgebenden Seitenwänden (14), einer Rückwand (16) sowie einem Deckenelement (18) und einem Bodenelement (20), wobei der Warenraum (12) über die der Rückwand (16) gegenüberliegende Seite mindestens temporär zugänglich ist, mindestens aufweisend eine Kühlmittelzuführleitung (22) und eine Kühlmittelabführleitung (24), mit der Kühlmittelzuführleitung (22) und mit der Kühlmittelabführleitung (24) verbundene Wärmetauscher (38; 58; 78), Kühlmittelfördereinrichtungen und Ventilatoren (40; 60; 80) zum Umwälzen von über die Wärmetauscher (38; 58; 78) gekühlter Luft, wobei
- die Kühleinrichtung (10) mindestens zwei Kühlbereiche (30; 50; 70) aufweist, die nebeneinander angeordnet sind, wobei jedem Kühlbereich (30; 50; 70) mindestens eine Kühlmittelfördereinrichtung, ein Wärmetauscher (38; 58; 78) und ein Ventilator (40; 60; 80) zugeordnet sind,
**dadurch gekennzeichnet, dass**
- die Fördermenge von Kühlmittel über die Kühlmittelfördereinrichtungen und die Menge der über die Ventilatoren (40; 60; 80) umgewälzten Luft über mindestens eine Regeleinrichtung (42; 62; 82) regelbar sind,
- die Menge der über die Ventilatoren (40; 60; 80) umgewälzten Luft nach Maßgabe der Fördermenge von Kühlmittel regelbar ist,
und
- die Kühlmittelfördereinrichtungen drehzahlgesteuerte Pumpen (34; 54; 74) sind.

2. Kühleinrichtung nach Anspruch 1, wobei die Ventilatoren (40; 60; 80) drehzahlgesteuerte Ventilatoren sind.

3. Kühleinrichtung nach Anspruch 1 oder 2, aufweisend eine Verschließeinrichtung (94), die dazu ausgebildet ist, die der Rückwand (16) gegenüberliegende Seite zu verschließen.

4. Verfahren zum Betreiben einer Kühleinrichtung, die einen zu kühlenden Warenraum (12) umgebende Seitenwände (14), eine Rückwand (16) sowie ein Deckenelement (18) und ein Bodenelement (20) aufweist, wobei der Warenraum (12) über die der Rückwand (16) gegenüberliegende Seite mindestens temporär zugänglich ist, wobei die Kühleinrichtung (10) mindestens eine Kühlmittelzuführleitung (22) und eine Kühlmittelabführleitung (24), mit der Kühlmittelzuführleitung (22) und mit der Kühlmittelabführleitung (24) verbundene Wärmetauscher (38; 58; 78), Kühlmittelfördereinrichtungen und Ventilatoren (40; 60; 80) zum Umwälzen von über die Wärmetauscher (38; 58; 78) gekühlter Luft aufweist, und wobei
- die Kühleinrichtung (10) mindesten zwei Kühlbereiche (30; 50; 70) aufweist, die nebeneinander angeordnet sind, wobei jedem Kühlbereich (30; 50; 70) mindestens eine Regeleinrichtung (42; 62; 82), eine Kühlmittelfördereinrichtung, ein Wärmetauscher (38; 58; 78) und ein Ventilator (40; 60; 80) zugeordnet sind, und wobei die Kühlmittelfördereinrichtungen und die Ventilatoren (40; 60; 80) von benachbarten Bereichen (30; 50; 70) innerhalb der Kühleinrichtung (10) unabhängig voneinander gesteuert werden
**dadurch gekennzeichnet, dass**
- die Fördermenge von Kühlmittel über die Kühlmittelfördereinrichtungen und die Menge der über die Ventilatoren (40; 60; 80) umgewälzten Luft über die Regeleinrichtungen (42; 62; 82) regelbar sind,
- die Fördermenge von Kühlmittel über die Kühlmittelfördereinrichtungen nach Maßgabe eines Kühlbedarfs für den Warenraum (12) geregelt wird,
- die Menge der über die Ventilatoren (40; 60; 80) umgewälzten Luft nach Maßgabe der Fördermenge des Kühlmittels geregelt wird,
und
- die Kühlmittelfördereinrichtungen drehzahlgesteuerte Pumpen (34; 54; 74) sind und die Fördermenge von Kühlmittel durch eine Änderung der Drehzahl der Pumpen (34; 54; 74) eingestellt wird.

5. Verfahren nach Anspruch 4, wobei die Ventilatoren (40; 60; 80) drehzahlgesteuerte Ventilatoren sind und die Fördermenge von gekühlter Luft durch eine Änderung der Drehzahl der Ventilatoren (40; 60; 80) eingestellt wird.

6. Verfahren nach Anspruch 4 oder 5, wobei die Kühleinrichtung (10) eine Verschließeinrichtung (94) aufweist, die dazu ausgebildet ist, die der Rückwand (16) gegenüberliegende Seite zu verschließen, und wobei die Fördermenge von Kühlmittel und von gekühlter Luft nach Maßgabe einer Öffnungs- oder Schließstellung der Verschließeinrichtung (94) gesteuert werden.

7. Verfahren nach einem der Ansprüche 4 bis 6, wobei die Fördermenge von gekühlter Luft erhöht wird, wenn die Fördermenge von Kühlmittel erhöht wird.

## Claims

1. Cooling device with side walls (14) surrounding a goods compartment (12) to be cooled, a rear wall (16) and a ceiling element (18) and a bottom element (20), wherein the goods compartment (12) is at least temporarily accessible via the side opposite the rear wall (16), at least comprising a coolant supply line (22) and a coolant discharge line (24), heat exchangers (38; 58; 78) connected to the coolant supply line (22) and the coolant discharge line (24), coolant conveying devices, and fans (40; 60; 80) for circulating air cooled by the heat exchangers (38; 58; 78), wherein
- the cooling device (10) comprises at least two cooling areas (30; 50; 70), which are arranged side by side, wherein at least one coolant conveying device, one heat exchanger (38; 58; 78) and one fan (40; 60; 80) are associated with each cooling area (30; 50; 70), **characterized in that**
- the flow rate of coolant through the coolant conveying devices and the amount of air circulated by the fans (40; 60; 80) can be controlled by at least one control device (42; 62; 82) and
- the coolant conveying devices are speed-controlled pumps (34; 54; 74).

2. Cooling device according to claim 1, wherein the fans (40; 60; 80) are speed-controlled fans.

3. Cooling device according to claim 1 or 2, comprising a closing device (94) which is designed to close the side opposite the rear wall (16).

4. Method for operating a cooling device, which comprises side walls (14) surrounding a goods compartment (12) to be cooled, a rear wall (16) and a ceiling element (18) and a bottom element (20), wherein the goods compartment (12) is at least temporarily accessible via the side opposite the rear wall (16), wherein the cooling device (10) comprises at least a coolant supply line (22) and a coolant discharge line (24), heat exchangers (38; 58; 78) connected to the coolant supply line (22) and the coolant discharge line (24), coolant conveying devices, and fans (40; 60; 80) for circulating air cooled by the heat exchangers (38; 58; 78), and wherein
- the cooling device (10) comprises at least two cooling areas (30; 50; 70), which are arranged side by side, wherein at least one control device (42; 62; 82), one coolant conveying device, one heat exchanger (38; 58; 78) and one fan (40; 60; 80) are associated with each cooling area (30; 50; 70), and wherein the coolant conveying devices and the fans (40; 60; 80) of adjacent areas (30; 50; 70) within the cooling device (10) are controlled independently of one another, **characterized in that**
- the flow rate of coolant through the coolant conveying devices and the amount of air circulated by the fans (40; 60; 80) can be controlled by the control devices (42; 62; 82),
- the flow rate of coolant is controlled by the coolant conveying device according to a cooling requirement for the goods compartment (12),
- the amount of air circulated by the fans (40; 60; 80) is controlled according to the flow rate of the coolant,
- the coolant conveying devices are speed-controlled pumps (34; 54; 74) and the flow rate of coolant is adjusted by changing the speed of the pumps (34; 54; 74).

5. Method according to claim 4, wherein the fans (40; 60; 80) are speed-controlled fans and the flow rate of cooled air is adjusted by changing the speed of the fans (40; 60; 80).

6. Method according to claim 4 or 5, wherein the cooling device (10) comprises a closing device (94) which is designed to close the side opposite the rear wall (16), and wherein the flow rate of coolant and of cooled air is controlled according to an open or closed position of the closing device (94).

7. Method according to one of the claims 4 to 6, wherein the flow rate of cooled air is increased when the flow rate of coolant is increased.

## Revendications

1. Dispositif de refroidissement avec des parois latérales (14) entourant un espace de stockage (12) à réfrigérer, une paroi arrière (16) ainsi qu'un élément de plafond (18) et un élément de sol (20), l'espace de stockage (12) étant au moins temporairement accessible via le côté opposé à la paroi arrière (16), présentant au moins une conduite d'acheminement de fluide de refroidissement (22) et une conduite d'extraction de fluide de refroidissement (24), un échangeur de chaleur (38 ; 58 ; 78) relié à la conduite d'acheminement de fluide de refroidissement (22) et à la conduite d'extraction de fluide de refroidissement (24), des dispositifs de transport du fluide de refroidissement et des ventilateurs (40 ; 60 ; 80) destinés à faire circuler de l'air refroidi par les échangeurs de chaleur (38 ; 58 ; 78), où
- le dispositif de refroidissement (10) présente au moins deux domaines de refroidissement (30 ; 50 ; 70) disposés l'un à côté de l'autre, au moins un dispositif de transport du fluide de refroidissement, un échangeur de chaleur (38 ; 58 ; 78) et un ventilateur (40 ; 60 ; 80) étant affectés à chaque domaine de refroidissement (30 ; 50 ; 70),
**caractérisé en ce que**
- on peut réguler le débit du fluide de refroidissement via les dispositifs de transport du fluide de refroidissement et la quantité de l'air déplacé via les ventilateurs (40 ; 60 ; 80) via au moins un dispositif de régulation (42 ; 62 ; 82),
- on peut réguler la quantité de l'air déplacé via les ventilateurs (40 ; 60 ; 80) en fonction de la mesure du débit du fluide de refroidissement, et
- les dispositifs de transport du fluide de refroidissement sont des pompes à régime régulé (34 ; 54 ; 74).

2. Dispositif de refroidissement selon la revendication 1, dans lequel les ventilateurs (40 ; 60 ; 80) sont des ventilateurs à régime régulé.

3. Dispositif de refroidissement selon la revendication 1 ou 2, présentant un dispositif de fermeture (94) conçu pour fermer le côté opposé à la paroi arrière (16).

4. Procédé d'utilisation d'un dispositif de refroidissement qui présente des parois latérales (14) entourant un espace de stockage (12) à réfrigérer, une paroi arrière (16) ainsi qu'un élément de plafond (18) et un élément de sol (20), l'espace de stockage (12) étant au moins temporairement accessible via le côté opposé à la paroi arrière (16), le dispositif de refroidissement (10) présentant au moins une conduite d'acheminement de fluide de refroidissement (22) et une conduite d'extraction de fluide de refroidissement (24), des échangeurs de chaleur (38 ; 58 ; 78) reliés à la conduite d'acheminement de fluide de refroidissement (22) et à la conduite d'extraction de fluide de refroidissement (24), des dispositifs de transport du fluide de refroidissement et des ventilateurs (40 ; 60 ; 80) destinés à faire circuler de l'air refroidi par les échangeurs de chaleur (38 ; 58 ; 78), et où
- le dispositif de refroidissement (10) présente au moins deux domaines de refroidissement (30 ; 50 ; 70) disposés l'un à côté de l'autre, au moins un dispositif de régulation (42 ; 62 ; 82), un dispositif de transport du fluide de refroidissement, un échangeur de chaleur (38 ; 58 ; 78) et un ventilateur (40 ; 60 ; 80) étant affectés à chaque domaine de refroidissement (30 ; 50 ; 70), et où les dispositifs de transport du fluide de refroidissement et les ventilateurs (40 ; 60 ; 80) de domaines voisins (30 ; 50 ; 70) à l'intérieur du dispositif de refroidissement (10) sont commandés indépendamment les uns des autres,
**caractérisé en ce que**
- on peut réguler le débit du fluide de refroidissement via les dispositifs de transport du fluide de refroidissement et la quantité de l'air déplacé via les ventilateurs (40 ; 60 ; 80) via les dispositifs de régulation (42 ; 62 ; 82),
- le débit du fluide de refroidissement via les dispositifs de transport du fluide est régulée en fonction du besoin de refroidissement pour l'espace de stockage (12),
- la quantité de l'air déplacé via les ventilateurs (40 ; 60 ; 80) est régulée en fonction du débit du fluide de refroidissement, et
- les dispositifs de transport du fluide de refroidissement sont des pompes à régime régulé (34 ; 54 ; 74) et le débit de fluide de refroidissement est réglée par une modification de la vitesse de rotation des pompes (34 ; 54 ; 74).

5. Procédé selon la revendication 4, dans lequel les ventilateurs (40 ; 60 ; 80) sont des ventilateurs à régime réglé et le débit d'air refroidi est réglée par une modification de la vitesse de rotation des ventilateurs (40 ; 60 ; 80).

6. Procédé selon la revendication 4 ou 5, dans lequel le dispositif de refroidissement (10) présente un dispositif de fermeture (94) conçu pour fermer le côté opposé à la paroi arrière (16) et dans lequel le débit du fluide de refroidissement et d'air refroidi sont commandés en fonction d'une position d'ouverture ou de fermeture du dispositif de fermeture (94).

7. Procédé selon l'une des revendications 4 à 6, dans lequel le débit d'air refroidi est augmentée si le débit du fluide de refroidissement est augmentée.
